# EUROPÄISCHE PATENTSCHRIFT

(11) **EP 0 422 427 B1**
(45) Veröffentlichungstag und Bekanntmachung des Hinweises auf die Patenterteilung: **25.08.1993**
(21) Anmeldenummer: 90118081.0
(22) Anmeldetag: 20.09.1990
(51) Int. Cl.: B65B 13/22

(54) **Rückspann-Vorrichtung für ein Verpackungsband**
Tensioning device for a packaging strap
Dispositif de tension pour lien d'emballage

(30) Priorität: 10.10.1989 DE 3933756
(43) Veröffentlichungstag der Anmeldung: 17.04.1991
(73) Patentinhaber: Schwede, Horst, D-95463 Bindlach (DE); Schwede, Roland, D-95445 Bayreuth (DE); Schmetzer, Helmut, D-95448 Bayreuth (DE)
(72) Erfinder: Schwede, Roland, D-8580 Bayreuth (DE)
(74) Vertreter: Rau, Manfred, Dr. Dipl.-Ing.

(56) Entgegenhaltungen:
- US-A- 4 605 456

## Beschreibung

Die Erfindung betrifft eine Rückspann-Vorrichtung nach dem Oberbegriff des Anspruches 1.

Es sind Verpackungs-Stationen bekannt, in denen Gut-Stapel, bei denen es sich bevorzugt um Zeitschriften-Stapel handelt, mit einem Verpackungs-Band umreift werden, d.h. das Verpackungs-Band wird einmal um den Gut-Stapel geschlungen. Die Enden des Verpackungs-Bandes werden miteinander verbunden. Solche Verpackungs-Stationen werden auch Umreifungs-Stationen genannt, da als Band früher bevorzugt Blechbänder verwendet wurden. Da das Verpackungs-Band den Gut-Stapel fest zu sammenhalten soll, muß das Band vor dem Verbinden der beiden Enden gespannt werden, wobei dieses Rückspannen um so ausgeprägter sein muß, je weicher, d.h. kompressibler, das den Stapel bildende Gut ist. Insbesondere bei Zeitschriften mit lediglich im mittleren Bereich befindlichen Werbeeinlagen wird beim Rückspannen der Gut-Stapel stark zusammengepreßt, und zwar insbesondere ungleichmäßig.

Es sind bereits Rückspann-Vorrichtungen bekannt, bei denen das Band mittels einer Klemmeinrichtung erfaßt und dann mittels eines Hebels um einen durch den maximalen Hebelweg begrenzten Weg rückgespannt wird. Es sind weiterhin andere Rückspann-Vorrichtungen bekannt, bei denen das Band mittels einer oder mehrerer Rollen gegen eine Rückspann-Scheibe gedrückt werden. Hierbei können keine ausreichenden Rückspann-Kräfte erreicht werden.

Der Erfindung liegt daher die Aufgabe zugrunde, eine Rückspann-Vorrichtung der gattungsgemäßen Art zu schaffen, mittels derer das Rückspannen des Verpackungs-Bandes um einen beliebigen unbegrenzten Rückspannweg bei Erzeugung beliebig hoher Rückspann-Kräfte möglich ist.

Diese Aufgabe wird erfindungsgemäß durch die Merkmale im Kennzeichnungsteil des Anspruches 1 gelöst. Durch die erfindungsgemäßen Maßnahmen wird es ermöglicht, daß das Band zwischen einer Auflagefläche einer Mitnehmer-Scheibe und dieser zugeordneten Klemmelementen eingespannt und mitgenommen wird, wobei diese Klemmelemente mit dem Umlauf der Mitnehmer-Scheibe und des von ihr gehaltenen Bandes gelöst bzw. in eine Klemmstellung gebracht werden.

Weitere Merkmale, Vorteile und Einzelheiten der Erfindung ergeben sich aus den Unteransprüchen und der nachfolgenden Beschreibung eines Ausführungsbeispieles anhand der Zeichnung. Es zeigt
- Fig. 1: eine Verpackungsstation mit einer Rückspann-Vorrichtung gemäß der Erfindung in perspektivischer schematischer Darstellung,
- Fig. 2: eine Draufsicht auf die Rückspanneinrichtung,
- Fig. 3: einen Halbschnitt durch die Rückspann-Vorrichtung gemäß der Schnittlinie III-III in Fig. 2,
- Fig. 4: einen Halbschnitt durch die Rückspann-Vorrichtung gemäß der Schnittlinie IV-IV in Fig. 2 bei geöffneter Andrück-Einrichtung und
- Fig. 5: einen Halbschnitt durch die Vorrichtung entsprechend der Schnittlinie IV-IV in Fig. 2 bei geschlossener Andrück-Einrichtung.

Wie Fig. 1 zu entnehmen ist, wird in einer Verpackungsstation 1 ein Gut-Stapel 2, beispielsweise ein Zeitschriften-Stapel, der in Verpackungsmaterial 3 eingehüllt sein kann, mit einem Verpackungs-Band 4 umhüllt. Dieses wird aus einem Speicher 5 abgezogen und mittels einer sogenannten Einschieß-Vorrichtung 6 in die Verpackungsstation 1 eingeschossen, wobei es den Gut-Stapel 2 lose umhüllt. In der Verpackungsstation 1 wird das freie Ende 7 des Bandes 4 von einer Klemme 8 erfaßt und gehalten. Die Einschieß-Vorrichtung 6 besteht aus einem mit hoher Geschwindigkeit antreibbaren Rollenpaar 9 und einem in der Zeichnung nicht dargestellten Antriebsmotor. Durch Umkehr der Drehrichtung des Rollenpaares 9 wird das Band 4, dessen freies Ende 7 von der Klemme 8 in der Verpackungsstation 1 gehalten wird, ,entgegen der Einschießrichtung 10 so weit in Rückspannrichtung 11 zurückgezogen, bis es am Gut-Stapel 2 anliegt. Eine solche Verpackungsstation 1 mit einer Einschieß-Vorrichtung 6 für ein Verpackungs-Band 4 mit einer Klemme 8 und in der Zeichnung nicht dargestellten Umlenkeinrichtungen für das Band 4, mittels derer das Band 4 um den Gut-Stapel 2 herumgeführt wird, ist in der Praxis allgemein bekannt und weit verbreitet.

Um das um den Gut-Stapel 2 geschlungene Band 4 fest um letzteren spannen zu können, ist eine motorische Rückspann-Vorrichtung 12 zwischen der Einschieß-Vorrichtung 6 und dem Speicher 5 angeordnet. Diese Vorrichtung 12 weist eine Mitnehmer-Scheibe 13 auf, die von einem ortsfest angeordneten Elektro-Motor 14 in Rückspannrichtung 11 antreibbar ist. Die Scheibe 13 weist eine zylindrische Außenumfangsfläche auf, die als Auflagefläche 15 für das Band 4 dient. Die Scheibe 13 ist auf der dem Motor abgewandten Seite mit einem konzentrisch zur Drehachse 16 verlaufenden zylindrischen Vorsprung 17 versehen, auf den stirnseitig eine kreisscheibenförmige Abdeckplatte 18 mit Schrauben 19 befestigt ist. Zwischen der Scheibe 13, der Abdeckplatte 18 und dem Vorsprung 17 wird eine umlaufende Ringnut 20 gebildet, die nach außen offen ist.

An der Scheibe 13 sind - in der Draufsicht gemäß Fig. 2 - kreisringsektorförmige Klemmelemente 21 angeordnet, die über den gesamten Umfang der Scheibe 13 angeordnet sind. Diese Klemmelemente 21 weisen an ihrem radial innenliegenden Ende einen sich über mehr als 180° erstreckenden teilzylindrischen Schwenkzapfen 22 auf, dessen Durchmesser a etwa der Breite b der Ringnut 20 in Richtung der Drehachse 16 entspricht, so daß dieser Schwenkzapfen 22 und damit das jeweilige Klemmelement 21 in Richtung der Drehachse 16 fest, radial zu dieser aber verschiebbar und um die Achse 23 des Schwenkzapfens 22 verschwenkbar in der Ringnut 20 gehalten ist, wie weiter unten noch anhand der Fig. 3 bis 5 genauer beschrieben wird. An den Schwenkzapfen 22 schließt sich ein Hebel 24 an, der auf der der Scheibe 13 zugewandten Seite tangential aus dem Schwenkzapfen 22 heraus mündet, so daß er in der in den Fig. 4 und 5 dargestellten Stellung fest gegen die Scheibe anliegt. Die Dicke c des Hebels 24 in Richtung der Drehachse 16 ist kleiner als die Breite b der Ringnut 20, so daß der Schwenkzapfen 22 auf der der Abdeckplatte 18 zugewandten Seite über den Hebel 24 vorsteht.

Radial außen am Hebel 24 ist eine Klemmbacke 25 ausgebildet, die in Richtung zur Scheibe 13 hin vorsteht und eine Klemmfläche 26 aufweist. Bei der in den Fig. 4 und 5 dargestellten Stellung, wenn das Klemmelement 21 mit seinem Hebel 24 fest gegen die Scheibe 13 anliegt, ist die Klemmfläche 26 radial außerhalb und über der Auflagefläche 15 der Scheibe 13 angeordnet und verläuft parallel zu dieser. Sie ist also auch teilringzylindrisch ausgebildet, wobei ihre Krümmung angenähert identisch zu der der Auflagefläche 15 ist, d.h. ihr Krümmungsradius ist angenähert identisch dem Radius r der Auflagefläche 15.

Im Hebel 24 ist ein sich radial zur Drehachse 16 erstreckendes Langloch 27 ausgebildet, das von einem Mitnehmerstift 28 durchsetzt wird, der in eine Gewindebohrung 29 in der Scheibe 13 geschraubt ist. Auf diesem Mitnehmerstift 28 kann das Klemmelement 21 radial zur Drehachse 16 verschoben und um die Achse 23 des Schwenkzapfens 22 verschwenkt werden, und zwar zwischen der in den Fig. 4 und 5 dargestellten Stellung, bei der der Hebel 24 gegen die Scheibe 13 anliegt und der in Fig. 3 dargestellten Stellung, in der der Hebel 24 gegen eine schräge Anschlagfläche 30 an der Abdeckplatte 18 anliegt. In diese Stellung wird das Klemmelement 21 durch eine auf dem Mitnehmerstift 28 zwischen der Scheibe 13 und dem Hebel 24 angeordnete vorgespannte Schrauben-Druckfeder 31 gedrückt. Außerdem ist am Grund der Ringnut 20 eine vorgespannte Druckfeder 32 angeordnet, die sich einerseits gegen den Vorsprung 17 und andererseits den Schwenkzapfen 22 abstützt und hierdurch das Klemmelement 21 in die in den Fig. 3 und 4 dargestellte radial herausgeschobene Stellung zu drücken sucht. Bei dieser Druckfeder 32 kann es sich um eine Gummifeder, eine Metallfeder od. dgl. handeln. In Drehrichtung der Scheibe 13 wird jedes Klemmelement 21 von dem zugehörigen Mitnehmerstift 28 gehalten und mitgenommen. Im übrigen liegen benachbarte Klemmelemente 21 mit ihren Seitenflächen dicht beieinander.

Zur Führung des Klemmelementes 21 zwischen den drei in den Fig. 3 bis 5 dargestellten Stellungen ist ein 2-dimensional wirkendes Führungselement 33 vorhanden. Dieses weist ein sich über etwa 180° Umfang erstreckendes Kurvenelement 34 auf, das eine Führungsfläche 35 aufweist, die in Richtung der Drehachse 16 gebogen ist. An dieser Führungsfläche 35 wird das Klemmelement 21 mit einem Führungsrad 36 geführt, bei dem es sich um ein Rollenlager, insbesondere ein Kugellager, handeln kann, dessen Achse 37 in der in den Fig. 4 und 5 dargestellten Stellung exakt radial zur Drehachse 16 verläuft. Auf der der Führungsfläche diametral gegenüberliegenden Seite des Führungsrades 36 ist eine Gegenführungsfläche 38 vorgesehen, die sicherstellt, daß auch bei Nichtvorhandensein der Schrauben-Druckfeder 31 das Führungsrad 36 immer an der Führungsfläche 35 anliegt.

Oberhalb der Klemmfläche 26 ist an der Klemmbacke 25 ein weiteres Führungsrad 39 um eine zur Achse 37 senkrechte Achse 40 drehbar gelagert, die in der in den Fig. 4 und 5 dargestellten Stellung des Klemmelements 21 parallel zur Drehachse 16 verläuft. Auch bei diesem Führungsrad 39 kann es sich um ein Rollenlager und insbesondere ein Kugellager handeln. Dieses Führungsrad 39 liegt gegen eine Führungsfläche 41 eines Kurvenelements 42 an, das einstückig mit dem Kurvenelement 34 ausgebildet ist.

Das gesamte Führungselement 33 ist mittels Führungsstangen 43 in einem Führungslager 44 radial zur Drehachse 16 verschiebbar und ansonsten fest gelagert. Es ist in Richtung der Führungsstangen 43, also radial zur Drehachse 16, mittels eines Linearantriebs 45 verschiebbar, bei dem es sich um einen pneumatisch beaufschlagbaren Kolben-Zylinder-Antrieb handelt. Der fest mit dem plattenartigen Führungslager 44 verbundene Zylinder 46 ist in nicht im einzelnen dargestellter Art fest mit einem Maschinengestell verbunden, während die Kolbenstange 47 an dem Führungselement 33 angreift. Mittels dieser Andrück-Einrichtung 48 ist das Kurvenelement 42 in Richtung auf die Auflagefläche 15 der Mitnehmer-Scheibe 13 drückbar, wodurch das Klemmelement 21 aus der in Fig. 4 dargestellten Stellung in die in Fig. 5 dargestellte Stellung verschoben wird, wodurch wiederum das Band 4 zwischen der Auflagefläche der Mitnehmer-Scheibe 13 und der Klemmfläche 26 der Klemmbacke 25 eingeklemmt wird. Auf der dem Motor 14 zugewandten Seite ist eine nur in den Fig. 3 bis 5 dargestellte Anschlag-Scheibe 49 vorgesehen, mittels derer verhindert wird, daß das Band 4 in Richtung zum Motor 14 hin von der Auflagefläche 15 abläuft. Der Abstand dieser Scheibe 49 von der Auflagefläche 15 ist sehr gering.

Die Wirkungsweise der Vorrichtung ist wie folgt:

Beim Einschießen eines Bandes 4 in die in Fig. 1 dargestellte Stellung steht der Motor 14 still. Außerdem befindet sich die Kolbenstange 47 in ihrer in den Zylinder 46 zurückgezogenen Stellung. Im gesamten Bereich außerhalb des Führungselementes 33 befinden sich die Klemmelemente 21 in einer Fig. 3 entsprechenden Stellung, wobei dort allerdings dann kein Führungselement 33 vorhanden ist. Im Einlaufbereich 50 und im Auslaufbereich 51 des Führungselementes 33 befinden sich die Führungsräder 36 und 39 bereits in der Anlage an den Führungsflächen 35 bzw. 41; das Klemmelement 21 befindet sich aber noch in einer radial nach außen herausgeschobenen und aus seiner Klemmstellung herausgeschwenkten Stellung, wie es Fig. 3 zeigt. In einem Schließbereich 52 des Führungselementes 33 verlaufen die Führungsflächen 35 bzw. 41 derart, daß das jeweilige Klemmelement 21 in die in Fig. 4 dargestellte Stellung verschwenkt ist, wobei sich die Klemmfläche 26 der Klemmbacke 25 noch in einem Abstand d von der Auflagefläche 15 der Scheibe 13 befindet, der größer ist als die Dicke e des Bandes 4. Der Abstand d beträgt also üblicherweise zwischen 1 und 2 mm. Der Schließbereich 52 des Führungselementes 33 und üblicherweise auch die Umfangserstreckung des Führungselementes 33 insgesamt, sind kleiner als der Umschlingungswinkel f des Bandes 4 auf der Scheibe 13.

Wenn ein Band 4 in die Station 1 eingeschossen ist und sein freies Ende 7 in der Klemme 8 gehalten wird, also der Gut-Stapel 2 von dem Band 4 umreift ist, dann wird das Rollenpaar 9 in Rückspannrichtung 11 angetrieben, wodurch - wie oben bereits geschildert - das Band 4 an den Gut-Stapel 2 angelegt wird. Gleichzeitig wird der Motor 14 eingeschaltet, so daß er die Mitnehmer-Scheibe 13 in Rückspannrichtung 11 antreibt. Der Zylinder 46 wird mit Druckluft beaufschlagt, so daß das Führungselement 33 in der bereits geschilderten Weise in radialer Richtung bezogen auf die Drehachse 16 zur Auflagefläche 15 hin bewegt wird. Da die Mitnehmer-Scheibe 13 umläuft, werden hierbei alle Klemmelemente 21 im gesamten Schließbereich 52 des Führungselements 33 einerseits über die Auflagefläche 15 geschwenkt und gleichzeitig auf diese gedrückt, wodurch das Band 4 in Rückspannrichtung 11 mitgenommen wird. Hierdurch erfolgt mit sehr hoher Geschwindigkeit ein Rückspannen des Bandes 4 um den Gut-Stapel 2, wodurch es zu einer festen Anlage des Bandes 4 am Gut-Stapel 2 kommt. Insbesondere, wenn der Gut-Stapel aus stark kompressiblem Material besteht, wie bei Zeitschriften mit Werbeeinlagen, erfolgt ein starkes Zusammenschnüren bzw. Zusammendrücken bzw. Komprimieren des Gut-Stapels 2. Der Linearantrieb 45 wird gelöst, d.h. das Führungselement 33 wieder radial von der Scheibe 13 weggefahren, wenn das Rückspannen des Bandes 4 abgeschlossen ist. Dies kann automatisch durch eine in Fig. 1 nur angedeutete Band-Spannungs-Meßeinrichtung 53 geschehen, mit der die Spannung des Bandes 4 bzw. die in Rückspannrichtung 11 wirkende Spannkraft gemessen wird. Bei Erreichen eines vorgegebenen Band-Spannungs-Wertes wird der Motor 14 angehalten. Mit einer kurzen Verzögerung wird dann der Zylinder 46 entlastet, so daß das Führungselement 33 wieder in seine radial nach außen verfahrene Stellung gelangt. Dieses Verfahren des Führungselementes 33 erfolgt erst, wenn das Band 4 um den Gut-Stapel 2 geschlossen ist, und die Station 1 frei ist für einen neuen Gut-Stapel 2, um den erneut ein Band 4 geschossen werden kann.

Anstelle der Band-Spannungs-Meßeinrichtung 53 kann ein einstellbares Zeit-Schalt-Glied vorgesehen werden, an dem die Zeit eingestellt wird, während derer der Elektro-Motor 14 angetrieben wird. Da dessen Drehzahl und der Radius r der Auflagefläche 15 bekannt sind, kann daraus die Länge bestimmt werden, um die das Band 4 zurückgespannt wird. Das Zeit-Schalt-Glied ist also nach entsprechenden Erfahrungswerten einzustellen.

Schließlich kann auch zwischen Scheibe 13 und Motor 14 eine Rutschkupplung mit einstellbarem Drehmoment eingesetzt werden, die bei Erreichen eines bestimmten Drehmoments, das in einer festen Relation zur Rückspannkraft des Bandes 4 steht, den Antrieb der Scheibe 13 einstellt.

## Patentansprüche

1. Rückspann-Vorrichtung für ein Verpackungs-Band (4), das in einer Verpackungsstation (1) um einen Gut-Stapel (2) geschlungen und dessen freies Ende (7) dort gehalten wird, wobei eine Einrichtung zum klemmenden Halten und zum Transport des Bandes (4) in einer Rückspannrichtung (11) vorgesehen ist, dadurch gekennzeichnet, daß eine um eine Drehachse (16) motorisch antreibbare Mitnehmer-Scheibe (13) mit einer Auflagefläche (15) für das Band (4) vorgesehen ist, daß der Mitnehmer-Scheibe (13) Klemmelemente (21) mit Klemmfläche (26) zugeordnet sind und daß mindestens ein Führungselement (33) für die Klemmelemente (21) vorgesehen ist, mittels dessen die Klemmelemente (21) in einem Schließbereich (52), der kleiner ist als der Umschlingungswinkel (f) des Bandes (4) um die Auflagefläche (15), in eine Stellung bringbar sind, in der das Band (4) zwischen ihren Klemmflächen (26) und der Auflagefläche (15) kraftschlüssig gehalten ist.

2. Vorrichtung nach Anspruch 1, dadurch gekennzeichnet, daß die Klemmelemente (21) mittels des Führungselementes (33) in Richtung der Drehachse (16) von der Auflagefläche (15) weg bzw. zu dieser hin schwenkbar sind.

3. Vorrichtung nach Anspruch 1 oder 2, dadurch gekennzeichnet, daß die Klemmelemente (21) mittels des Führungselementes (33) radial zur Drehachse (16) zur Auflagefläche (15) der Mitnehmer-Scheibe (13) hin drückbar sind.

4. Vorrichtung nach Anspruch 2, dadurch gekennzeichnet, daß das Führungselement (33) eine Führungsfläche (35) zum Verschwenken des Klemmelementes (21) aus einer geöffneten Stellung in eine Schließstellung aufweist, in der sich die Klemmfläche (26) in einem das Band (4) nicht klemmenden Abstand (d) über der Auflagefläche (15) befindet.

5. Vorrichtung nach Anspruch 3, dadurch gekennzeichnet, daß das Führungselement (33) eine Führungsfläche (41) zur Führung des Klemmelementes (21) mit vorgegebenem Abstand (d) seiner Klemmfläche (26) von der Auflagefläche (15) aufweist.

6. Vorrichtung nach Anspruch 5, dadurch gekennzeichnet, daß zumindest die Führungsfläche (41) mittels einer Andrück-Einrichtung (48) radial zur Drehachse (16) gegen die Auflagefläche (15) drückbar ist.

7. Vorrichtung nach Anspruch 4 und 5, dadurch gekennzeichnet, daß die Führungsflächen (35,41) mindestens einen Einlaufbereich (50) für die Klemmelemente (21) aufweisen.

8. Vorrichtung nach Anspruch 4 und 5, dadurch gekennzeichnet, daß die Führungsflächen (35,41) einen Auslaufbereich (51) aufweisen.

9. Vorrichtung nach Anspruch 5 oder 6, dadurch gekennzeichnet, daß jedes Klemmelement (21) mittels mindestens je eines Führungsrades (36,39) an mindestens einer Führungsfläche (35,41) geführt ist.

10. Vorrichtung nach einem der Ansprüche 1 bis 9, dadurch gekennzeichnet, daß jedes Klemmelement (21) gegenüber der Mitnehmer-Scheibe (13) in Schwenkrichtung und/oder in Richtung radial zur Drehachse (16) über eine Feder (31,32) abgestützt ist.

11. Vorrichtung nach einem der Ansprüche 1 bis 10, dadurch gekennzeichnet, daß jedes Klemmelement (21) mittels eines Mitnehmer-Stiftes (28) mit der Mitnehmer-Scheibe (13) verbunden ist.

12. Vorrichtung nach Anspruch 11, dadurch gekennzeichnet, daß jeder Mitnehmer-Stift (28) in einem sich radial zur Drehachse (16) erstreckenden Langloch (27) geführt ist.

13. Vorrichtung nach einem der Ansprüche 1 bis 12, dadurch gekennzeichnet, daß jedes Klemmelement (21) in einer Ringnut (20) der Mitnehmer-Scheibe (13) in Richtung der Drehachse (16) verschwenkbar und radial zu dieser verschiebbar geführt ist.

## Claims

1. A tensioning device for a packaging tape (4), which is slung around a stack of goods (2) in a packaging station (1) and of which the free end (7) is held there, with a device to clampingly hold and to transport the tape (4) in a tensioning direction (11) being provided, characterized in that a driving plate (13) drivable by a motor around an axis of rotation (16) with a bearing surface (15) for the tape (4) is provided, that clamping elements (21) with clamping surface (26) are associated with the driving plate (13) and that at least one guiding element (33) is provided for the clamping elements (21), by means of which, in a closing area (52) smaller than the surrounding angle (f) of the tape (4) around the bearing surface (15), the clamping elements (21) can be brought into a position, in which the tape (4) is non-positively held between its clamping surfaces (26) and the bearing surface (15).

2. A device according to claim 1, characterized in that the clamping elements (21) are pivotable by means of the guiding element (33) in the direction of the axis of rotation (16) away from or towards the bearing surface (15).

3. A device according to claim 1 or 2, characterized in that the clamping elements (21) can be pressed by means of the guiding element (33) radially to the axis of rotation (16) towards the bearing surface (15) of the driving plate (13).

4. A device according to claim 2, characterized in that the guiding element (33) has a guiding surface (35) for pivoting the clamping element (21) from an opened position into a closed position, in which the clamping surface (26) is situated at a distance (d) above the bearing surface (15) not clamping the tape (4).

5. A device according to claim 3, characterized in that the guiding element (33) has a guiding surface (41) to guide the clamping element (21) at a predetermined distance (d) of its clamping surface (26) from the bearing surface (15).

6. A device according to claim 5, characterized in that at least the guiding surface (41) can be pressed against the bearing surface (15) by means of a press-on device (48) radially to the axis of rotation (16).

7. A device according to claim 4 and 5, characterized in that the guiding surfaces (35, 41) have at least one inlet area (50) for the clamping elements (21).

8. A device according to claim 4 and 5, characterized in that the guiding surfaces (35, 41) have an outlet area (51).

9. A device according to claim 5 or 6, characterized in that each clamping element (21) is guided by means of in each case at least one guiding wheel (36, 39) on a guiding surface (35, 41).

10. A device according to one of the claims 1 to 9, characterized in that each clamping element (21) is supported by way of a spring (31, 32) against the driving plate (13) in pivoting direction and/or in a direction radial to the axis of rotation (16).

11. A device according to one of the claims 1 to 10, characterized in that each clamping element (21) is connected with the driving plate (13) by means of a driving pin (28).

12. A device according to claim 11, characterized in that each driving pin (28) is guided in a longitudinal hole (27) extending radially to the axis of rotation (16).

13. A device according to one of the claims 1 to 12, characterized in that each clamping element (21) is guided pivotably in the direction of the axis of rotation (16) and slidable radially to it in an annular groove (20) of the driving plate (13).

## Revendications

1. Dispositif tendeur pour une bande d'emballage (4) qui, dans un poste d'emballage (1), est enroulée autour d'une pile de produits (2) et dont l'extrémité libre (7) est maintenue en cet emplacement, un dispositif étant prévu pour pincer la bande (4) et pour la transporter dans un sens de tension (11), caractérisé en ce qu'il est prévu un disque d'entraînement (13) pouvant être entraîné par un moteur pour tourner autour d'un axe de rotation (16) et présentant une surface d'appui (15) pour la bande (4), en ce que des éléments de serrage (21) présentant une surface de serrage (26) sont associes au disque d'entraînement (13) et en ce qu'il est prévu pour les éléments de serrage (21) au moins un élément de guidage (33) au moyen duquel les éléments de serrage (21) peuvent, dans une zone de fermeture (52) qui est plus petite que l'angle d'enroulement (f) de la bande (4) autour de la surface d'appui (15), être amenés dans une position dans laquelle la bande (4) est maintenue par force entre leurs surfaces de serrage (26) et la surface d'appui (15).

2. Dispositif selon la revendication 1, caractérisé en ce que les éléments de serrage (21) peuvent, sous l'action de l'élément de guidage (33), pivoter en direction de l'axe de rotation (16) en s'éloignant de la surface d'appui (15) ou pivoter vers celle-ci.

3. Dispositif selon la revendication 1 ou la revendication 2, caractérisé en ce que les éléments de serrage (21) peuvent, sous l'action de l'élément de guidage (33), être poussés en direction radiale vers l'axe de rotation (16) et la surface d'appui (15) du disque d'entraînement (13).

4. Dispositif selon la revendication 2, caractérisé en ce que l'élément de guidage (33) présente une surface de guidage (35) pour faire pivoter l'élément de serrage (21) depuis une position d'ouverture dans une position de fermeture, dans laquelle la surface de serrage (26) est située au-dessus de la surface d'appui (15), à une distance (d) ne provoquant pas le blocage de la bande (4).

5. Dispositif selon la revendication 3, caractérisé en ce que l'élément de guidage (33) présente une surface de guidage (41) pour guider l'élément de serrage (21) de manière que sa surface de serrage (26) soit à une distance prédéterminée (d) de la surface d'appui (15).

6. Dispositif selon la revendication 5, caractérisé en ce qu'au moins la surface de guidage (41) peut être poussée radialement au moyen d'un dispositif d'application (48), en direction de l'axe de rotation (16), contre la surface d'appui (15).

7. Dispositif selon les revendications 4 et 5, caractérisé en ce que les surfaces de guidage (35, 41) présentent au moins une zone d'entrée (50) des éléments de serrage (21).

8. Dispositif selon les revendications 4 et 5, caractérisé en ce que les surfaces de guidage (35, 41) présentent une zone de sortie (51).

9. Dispositif selon la revendication 5 ou la revendication 6, caractérisé en ce que chaque élément de serrage (21) est guide sur au moins une surface de guidage (35, 41) au moyen d'au moins un galet de guidage respectif (36, 39).

10. Dispositif selon l'une des revendications 1 à 9, caractérisé en ce que chaque élément de serrage (21) s'appuie par l'intermédiaire d'un ressort (31, 32) sur le disque d'entraînement (13) dans la direction de pivotement et/ou en direction radiale par rapport à l'axe de rotation (16).

11. Dispositif selon l'une des revendications 1 à 10, caractérisé en ce que chaque élément de serrage (21) est relie au disque d'entraînement (13) au moyen d'au moins une cheville d'entraînement (28).

12. Dispositif selon la revendication 11, caractérisé en ce que chaque cheville d'entraînement (28) est guidée dans un trou oblong (27) s'étendant en direction radiale par rapport à l'axe de rotation (16).

13. Dispositif selon l'une des revendications 1 à 12, caractérisé en ce que chaque élément de serrage (21) est guide dans une rainure annulaire (20) du disque d'entraînement (13) pour pouvoir pivoter dans la direction de l'axe de rotation (16) et pour pouvoir coulisser en direction radiale par rapport à cet axe.
